# EUROPÄISCHE PATENTSCHRIFT

(11) **EP 3 583 353 B1**
(45) Veröffentlichungstag und Bekanntmachung des Hinweises auf die Patenterteilung: **25.11.2020**
(21) Anmeldenummer: 18712790.7
(22) Anmeldetag: 16.02.2018
(51) Int. Cl.: F21V 21/28, F21S 8/08, F21V 21/30, F21V 7/00, F21W 131/105, F21Y 115/10

(54) **HOCHLEISTUNGS-LED-FLUTLICHTLEUCHTEN SOWIE DIESE VERWENDENDE FLUTLICHTANLAGEN ZUR BELEUCHTUNG VON SPORTPLÄTZEN**
HIGH PERFORMANCE LED FLOODLIGHT AND FLOODLIGHT SYSTEM USING THE SAME FOR ILLUMINATION OF SPORT HALLS
PROJECTEUR À DEL DE HAUTE PERFORMANCE, ET SYSTÈME DE PROJECTION COMPRENANT CE PROJECTEUR POUR ÉCLAIRER DES TERRAINS SPORTIFS

(30) Priorität: 16.02.2017 DE 102017103256
(43) Veröffentlichungstag der Anmeldung: 25.12.2019
(73) Patentinhaber: Lanz, Rüdiger, 55618 Simmerthal (DE)
(72) Erfinder: Lanz, Rüdiger, 55618 Simmerthal (DE)
(74) Vertreter: Mackert, Andreas
(86) Internationale Anmeldenummer: PCT/DE2018/100142
(87) Internationale Veröffentlichungsnummer: WO 2018/149457

(56) Entgegenhaltungen:
- WO-A1-2006/125792
- WO-A1-2016/068285
- KR-Y1- 200 466 394
- US-A1- 2006 245 189
- US-A1- 2012 307 486
- US-A1- 2015 308 655

## Beschreibung

Die vorliegende Anmeldung betrifft Hochleistungs-LED-Flutlichtleuchten sowie diese verwendende Flutlichtanlagen gemäß dem Oberbegriff des Anspruchs 1.

Zur kontinuierlichen Durchführung von sportlichen Wettkämpfen sowie des Trainingsbetriebes auch in den Abendstunden sowie den lichtarmen Wintermonaten ist es erforderlich, Sportplatzanlagen mit entsprechenden Beleuchtungsanlagen zu versehen, die in der Regel als Flutlichtanlagen bezeichnet werden. Lichttechnische Anforderungen an derartige Anlagen finden sich in der Industrienorm DIN EN 12193 "Licht und Beleuchtung, Sportstättenbeleuchtung". Hierbei ist relevant, dass es sehr unterschiedliche Anforderungen an diese Sportbeleuchtungsanlagen gibt in Abhängigkeit von der jeweiligen Nutzung und des beispielsweise hierauf ausgeführten Wettbewerbsniveaus.

Man unterscheidet daher verschiedene Beleuchtungsklassen in Abhängigkeit der Anforderungen in Beleuchtungsklasse I für Hochleistungstraining (internationale und nationale Wettbewerbe), Beleuchtungsklasse II für Wettbewerbe auf mittlerem Niveau (regionale und lokale Wettbewerbe sowie Trainingsbetrieb) sowie Beleuchtungsklasse III für allgemeines Training und Freizeitsport. Gerade die Beleuchtungsklasse III findet sich zahlenmäßig am häufigsten realisiert, da es sich hierbei um Beleuchtungsanlagen handelt, wie diese sehr weit verbreitet an einer Vielzahl von regionalen Sportstätten zu finden sind. Zahlenmäßig handelt es sich hierbei um ein Vielfaches der Sportplatzbeleuchtungsanlagen, die auf höchstem Anforderungsniveau erstellt und betrieben werden, beispielsweise für Stadien der Fußballbundesliga.

Insbesondere die Auswertung sportlicher Ereignisse durch Fernsehübertragungen bewirkt völlig andere Anforderungen an die Sportstättenbeleuchtung als dies der alltägliche Betrieb in Bezug auf einen sicheren Trainingsbetrieb oder kleinere regionale Wettbewerbe erfordert, die in der Regel keine mediale Übertragung erfordern.

Diese unterschiedlichen Anforderungen drücken sich direkt in dem für die Sportplatzbeleuchtungsanlagen erforderlichen Anforderungen aus. Diese Anforderungen sind auch Gegenstand der Lizenzierungsverfahren von Fußballverbänden, beispielsweise des deutschen Fußballbundes (DFB), der Mindestlichtstärken für Flutlichtanlagen vorgibt.

Auch die deutsche Fußballiga (DFL) gibt hier Lizenzanforderungen in Bezug auf Flutlichtanlagen für Stadien der 1. und 2. Bundesliga vor. Hier wird eine Mindestbeleuchtungsstärke in einer Höhe von 1,5 m über dem Spielfeld definiert. Es ändern sich die entsprechenden Vorgaben über die erforderlichen Mindestbeleuchtungsstärken in den vergangenen Jahren hin zu stärkeren Beleuchtungsstärken, da gerade auf Grund der zunehmenden Anforderungen an die bildgebenden Medienübertragungen, beispielsweise in Bezug auf Zeitlupenwiedergaben, hohe Lichtwerte erfordern. Beleuchtungsanforderungen beispielsweise für HDTV machen eine Mindestbeleuchtungsstärke von 2000 Lux erforderlich. Weitere vorgaben erfolgen beispielsweise durch den europäischen Fußballverband (UEFA) wie auch den Weltfußballverband (FIFA). So sind konkrete Vorgaben in Bezug auf die Mindestbeleuchtungsstärke von Wettkämpfen im Zusammenhang mit der UEFA, wie beispielsweise Champions League oder Europapokal vorgegeben.

Die gleichmäßige Ausleuchtung eines solchen nicht in einem Stadion angeordneten beispielsweise Fußballfeldes ist deutlich schwieriger, da hier der Regelfall so ist, dass auf beiden Längsseiten des Spielfeldes in gleichmäßigen Abständen bspw. 3 Flutlichtmasten verteilt sind, die allerdings nicht in der Ecke des Spielfeldes angeordnet sind, sondern häufig von den Ecken aus ca. 17 Meter in die Mitte versetzt angeordnet sind, d.h., es ergibt sich jeweils ein Abstand des seitlichen Mastes von ca. 17 Metern zur Eckfahne. Der 3. seitliche Mast befindet sich dann genau auf der Mitte des Feldes. Dies ergibt insbesondere das zentrale Problem, dass es sehr schwierig ist, auf diese Art und Weise das gesamte Feld gleichmäßig auszuleuchten, da insbesondere die Ecken des Spielfeldes nur schwerlich mit Leuchten zu erreichen sind.

Standardisiert wird heute so verfahren, dass 8 Lampen an diesen bspw. 6 Flutlichtmasten befestigt sind. Dies bedeutet in jeder Ecke, bzw. 17 Meter von jeder Ecke entfernt, eine Flutlichtleuchte an einem Flutlichtmast und an den mittleren Flutlichtmasten je 2 Flutlichtleuchten. Auf diese Art und Weise strahlen von jeder Seitenfläche des Fußballfeldes 4 starke Leuchten aufs Feld um dieses auszuleuchten. In vielen Fällen sind die Ecken hierbei nur spärlich beleuchtet.

Vor diesem Hintergrund ist es für die Betreiber von Sportspielstätten von herausragender Bedeutung, welche Betriebskosten durch die zwingend vorgeschriebenen Flutlichtanlagen verursacht werden. Hierbei geht es primär um eine Reduzierung der Stromaufnahme bei möglichst hoher Leistung, wobei auch hohe Standzeiten der Leuchtmittel wie auch eine geringe Wartungsintensität angestrebt werden.

Gerade vor diesem Hintergrund und im Zuge der allgemeinen Entwicklung im Bereich der Beleuchtung ist auch im Bereich der Sportplatzbeleuchtungsanlagen eine klare Tendenz hin zur Verwendung von LED-Beleuchtungsmitteln festzustellen, wobei hier bislang klare Grenzen in Bezug auf die erforderliche Beleuchtungsstärke gesetzt waren. Zudem war bislang kritisch, dass die erforderlichen hohen Lichtstärken durch die LED-Technik nicht bei deutlich geringeren Leistungsaufnahmen realisiert werden konnten, was eine Umstellung auf LED-Beleuchtung wirtschaftlich unattraktiv machte.

Bislang angebotene Lösungen auf Basis von LED-Lichttechnik weisen neben den oben genannten Mängeln zudem einen Mangel auf in Bezug auf die vollflächige und gleichmäßige Ausleuchtung des Sportplatzes. Bei einer Anordnung bspw. an 6 seitlich angeordneten Flutlichtmasten bewirkt die großflächige Anordnung einer Vielzahl von LED-Leuchtmitteln bei diesen Flutlichtleuchten eine sehr breite Abstrahlung mit hohen Leistungsverlusten, weshalb auch die Wirtschaftlichkeit dieser Lösungen aktuell nicht gegeben ist, da die gewünschte Einsparung von Stromkosten ausbleibt.

Aus der Veröffentlichung US 2012/307486 A1 ist eine Beleuchtungsvorrichtung bekannt, die mehrere modulare Vorrichtungen umfasst, wobei jede modulare Vorrichtung eine oder mehrere Lichtquellen und eine oder mehrere Lichtlenkungs- oder Lichtumlenkvorrichtungen umfasst. Es werden Verfahren zum Einstellen einer oder mehrerer Komponenten der Leuchte um eine, zwei oder drei Achsen vorgestellt, wobei die Beleuchtungsbedürfnisse eines Zielbereichs, auch mit komplexer Form, auf eine Weise angesprochen werden können, dass der Zielbereich mit erhöhter Blendungskontrolle und erhöhter Lichtgleichmäßigkeit angemessen beleuchtet werden kann im Vergleich zu mindestens den meisten herkömmlichen Scheinwerfern für Sportbeleuchtungsanwendungen.

Aus der Offenbarung US 2015/0308655 A1 ist eine Anordnung von LED-Leuchten für den Außenbereich offenbart, der insbesondere darauf abzielt, Veranstaltungsorte ausleuchten zu können. Es ist hierbei neben dem eigentlichen Aufbau der Leuchte auch eine Anordnung an einem Trägergerüst offenbart, wobei eine Vielzahl einzelner Lampenkörper an einem Trägergerüst anzuordnen ist. Es ist hierbei auch offenbart, dass diese Leuchten von einer zentralen Strahlachse im Randbereich hin abgewinkelt angeordnet sind, wodurch eine großflächige Ausleuchtung beispielsweise einer Sportstätte möglich sein kann.

Grundsätzlich sind hier allerdings auf dem Trägergerüst in großer Zahl identische Lampenkörper montiert, in der beispielhaften Darstellung der Figur 1 handelt es sich beispielsweise um 24 Leuchten, die an einem gerüstartigen Träger angeordnet sind. Das diese Leuchten tragende Gerüst ist hierbei statisch in einer Konstruktionsebene ausgebildet und eine Ausrichtung der Leuchten erfolgt über einen an der Lampe angeordneten rückseitigen verschwenkbaren Bügel. Hierbei fällt auf, dass es primär darauf abzielt, durch die Masse an Leuchten eine große Lichtausbeute zu erzielen. Es handelt sich hierbei um ein sehr energieaufwendiges System, da die große Anzahl von Leuchten entsprechende Wattzahlen verbraucht.

Aus der Offenlegungsschrift DE 10 2011 113 652 A1 ist ein LED-Hochleistungsspot offenbart, der grundsätzlich vielen Anwendungen offen steht. Die Offenbarung bezieht sich hierbei ausschließlich auf die Grundkonstruktion dieses LED-Spots, wobei eine Anwendung im Bereich der Flutlichtanlagen hier nicht nahegelegt ist.

Schließlich ist aus der Veröffentlichung US 2006/0245189 A1 eine Flutlichtanordnung offenbart, die eine Anordnung von Strahlern an Flutlichtmasten offenbart. Der erfinderische Offenbarungsgedanke in dieser Schrift ist ein spezielles Verfahren, diese Beleuchtungsmittel in einer bestimmten Form auszurichten. Hintergrund ist hierbei, dass auf diese Art und Weise eine Vielzahl konzentrierter LED-Strahlen erfasst werden soll um diese optimal auszurichten, wodurch die Zahl der Strahler minimiert werden soll, die zur Erzielung einer definierten Beleuchtungsaufgabe erforderlich sind. Insofern soll das hier offenbarte Verfahren eingebunden in computergesteuerte Berechnungsmodelle durch Messung an bestimmten Zielpunkten diese Projektplanungen verbessern und unterstützen. Eine konkrete bauliche Konstruktion einer Flutlichtanlage, die vorteilhaft ein Ausleuchten beispielsweise einer Sportstätte gewährleisten kann, ist hier demnach nicht Ziel der Offenbarung.

Es ist daher die Aufgabe der vorliegenden Erfindung, eine verbesserte Flutlichtanlage und auf der Basis von LED-Leuchtmitteln zu schaffen, die die Vorzüge der LED-Technik in Bezug auf längere Standzeiten der Leuchtmittel sowie geringeren ermöglicht, insbesondere aber auch eine Verbesserung in Bezug auf die Gleichmäßigkeit in der Ausleuchtung eines Sportplatzes bewirkt.

Dies wird erreicht durch Hochleistungs-LED-Flutlichtleuchten gemäß den kennzeichnenden Merkmalen des Anspruchs 1.

Vorteilhafte Bauformen der erfindungsgemäßen Hochleistungs-LED-Flutlichtleuchten werden in den Unteransprüchen 2 bis 7 beschrieben. Die Ansprüche 8 und 9 betreffen eine Flutlichtanlage zur Beleuchtung von Sportplätzen unter Nutzung der erfindungsgemäßen Hochleistungs-LED-Flutlichtleuchten.

Der grundsätzliche Verbesserungsansatz gegenüber den im Stand der Technik verwendeten Flutlichtanlagen im Bereich der Beleuchtung von kleineren Sportplatzanlagen ergibt sich daraus, dass das erfindungsgemäße Konzept den erheblichen Nachteil auszugleichen versucht, den eine Anordnung von Flutlichtbeleuchtung an nur wenigen Flutlichtmasten mit geringer Höhe nahe am Rand eines Spielfeldes beziehungsweise eines Sportplatzes bedingt.

Hintergrund hierbei ist, dass bei den kleinen Sportanlagen, beispielsweise im Bereich des Vereinsfußballs, der nicht in modernen Stadien ausgetragen wird, geringere Anforderungen an die Lichtqualität bei der Sportplatzbeleuchtung bestehen, was allerdings in der Praxis dazu führt, dass die Beleuchtung oft mangelhaft ist in Bezug auf die gleichmäßige Ausleuchtung des gesamten Platzes. In der Regel ist dies bedingt durch die Anordnung der Strahler an den Flutlichtmasten, wobei an den jeweils drei seitlichen Masten im Stand der Technik in der Regel vier Leuchten angeordnet sind, je eine an den jeweiligen den Ecken zu geordneten Lichtmasten und zwei an einer Quertraverse am auf Höhe der Mittellinie angeordneten seitlichen Flutlichtmast. Hieraus ergibt sich eine Summe von acht Flutlichtleuchten, die so auf das Spielfeld ausgerichtet werden, dass dieses möglichst vollflächig ausgestrahlt wird.

Das erfindungsgemäße Konzept geht nun über diesen Stand der Technik hinaus, nutzt aber gleichzeitig die bestehenden baulichen Vorgaben in Bezug auf die Flutlichtmasten. Das heißt, es wird versucht, trotz der geringen Möglichkeiten, die durch die sechs den Sportplatz umgebenden relativ niedrigen Flutlichtmasten gegeben sind, den Sportplatz gleichmäßiger sowie vollständig zu beleuchten.

Daher werden LED-Flutlichtleuchten an den bestehenden oder in ähnlicher Form neu errichteten Flutlichtmasten angeordnet, die nicht als ein einziger lichtstarker Strahler im Sinne des Standes der Technik konzipiert sind, sondern die aus einer Kombination den Sportplatz beleuchtender LED-Strahler mit gelenkig angeordneten LED-Strahlern bestehen, die insbesondere in die Ecken und an die Außenlinien des Spielfeldes zusätzlich gerichtet werden, um so auch in den Bereich, die im Stand der Technik nur schwach ausgeleuchtet sind, eine erforderliche Lichtstärke erreichen zu können. Ein entsprechendes beispielhaftes Schaubild der Ausleuchtung wird mit Blick auf die zeichnerische Darstellung später näher erläutert.

Hierbei sieht das erfindungsgemäße Konzept der Flutlichtanlage vor, dass die neuartige Flutlichtleuchte verschieden ausrichtbare LED-Strahler umfasst und an den üblichen Befestigungspunkten am Flutlichtmast angeordnet werden kann über eine gemeinsame, die einzelnen LED-Leuchten tragende Trägerstruktur. Hierbei ist wesentlich, dass es sich um LED-Strahler handelt, die einen einzelnen Hochleistungs-LED-Chip als Lichtquelle aufweisen und nicht eine Vielzahl flächig nebeneinander angeordneter Einzel-LEDs, wie dies im Stand der Technik beispielsweise der US 2015/0308655 A1 offenbart ist. Diese im Stand der Technik verwendeten flächigen Einzel-LED-Anordnungen bedürfen ebenfalls mattenartig angeordneter Kunststofflinsen bzw. Linsenarrays, die der jeweiligen Einzel-LED zugeordnet sind, oder wie im Fall der US 2015/0308655 A1 von Fresnel-Linsen. Dies führt negativerweise zu Farbverschiebungen im Randbereich ins Grünliche, die einen negativen Einfluss auf das abgestrahlte Licht bewirken.

Die Verwendung nur eines LED-Chips in jedem der LED-Strahler bewirkt in Kombination mit einer ebenfalls erfindungsrelevanten Reflektoroptik eine höhere Lichtausbeute und - qualität sowie eine Ausrichtbarkeit der Lichtabstrahlung, die ein zentrales Erfindungselement darstellt. Auch entfällt der negative Effekt der Farbverschiebung, da keine vorgesetzten Kunststofflinsen erforderlich sind, da diese Aufgabe der Lichtbündelung bzw. -streuung von je einem den LED-Chip umgebenden Reflektor gelöst wird.

Ein zusätzlicher positiver Vorteil dieser Lösung besteht darin, dass die einzelnen, die Flutlichtleuchte bildenden LED-Strahler sehr kompakt gebaut werden können. Die LED-Chips sind in einem Stabilen Gehäuse mit vorgesetzter Reflektoroptik und einer den Strahler verschließenden, auf dem Reflektor aufsitzenden Frontscheibe sowohl in Bezug auf mechanische Beschädigung, wie auch in Bezug auf Verschmutzung und Witterungseinwirkungen deutlich besser geschützt, als dies in bekannten Flutlichtleuchten mit LED-Leuchtmitteln der Fall ist. Dies bewirkt wiederum eine verlängerte Standzeit der LED-Chips als Leuchtmittel und somit eine weitere Verbesserung der Wirtschaftlichkeit dieser Flutlichtleuchten in Relation zu bisherigen Lösungen wie auch zu alternativen LED-Flutlichtleuchten.

Die Kombination aus LED-Chip und Reflektoroptik hat einen weiteren zentralen Vorteil, der gerade im Bereich der Flutlichtleuchten relevant ist. Da die Flutlichtbeleuchtung die Nutzbarkeit des Sportplatzes für den aktiven Sportler wie auch die Sicht des Publikum am Rand des Sportplatzes oder auf Tribünen ermöglichen soll, ist es ein zentrales Anliegen, die Blendung durch die Flutlichtleuchten für beide Gruppen zu minimieren. Auch hier sind die bisher verbreiteten flächigen Anordnungen einer LED-Vielzahl mit vorangesetzten Kunststofflinsen sehr nachteilig, da die Beteiligten bei einem Blick hin zu den Flutlichtleuchten stark geblendet werden, da sie direkt auf die LED-Leuchtmittel blicken.

Die erfindungsgemäße Anordnung bewirkt, dass die extrem lichtstarken LED-Chips im LED-Strahler zurückgesetzt angeordnet sind, und so die vorangesetzte Reflektoroptik den direkten Blick auf das LED-Leuchtmittel reduziert. Es wird eine gezielte Streuung oder Bündelung je nach Ausrichtung des LED-Strahlers bewusst durch die Wahl einer geeigneten Reflektoroptik erreicht, wobei so eine Blendung von Aktiven wie Zuschauern signifikant reduziert werden kann.

Die erfindungsgemäße Lösung ist nun so aufgebaut, dass jede LED-Flutlichtleuchte 4 LED-Strahler umfasst, die wie beschrieben gebildet sind zumindest aus einem Gehäuse), einem Kühlkörper, einer Reflektoroptik und einem Hochleistungs-LED-Chip, wobei die LED-Strahler paarweise an einem Trägerrahmen mit Gelenkverbindungen angeordnet sind. Es bildet sich so ein oberes LED-Strahlerpaar, das parallel ausgerichtet auf einem gemeinsamen Trägerelement aufsitzt und mit einer Reflektoroptik versehen ist, die einen engen Abstrahlwinkel bewirkt, wodurch die Lichtabstrahlung dieses LED-Strahlerpaars sich gleich ausgerichtet verstärkt und so weitere Strecken überwindet, um den mittleren Bereich des Sportplatzes zu erreichen. Die Anordnung über dem zweiten, unteren LED-Strahlerpaar ist bewusst gewählt, da das untere Paar flutlichtmastnahe Bereiche erfassen soll und bei einer Anordnung oberhalb nicht frei abstrahlen könnte.

Ein unteres LED-Strahlerpaar ist nun im Gegensatz zum oberen statisch parallel ausgerichteten Paar auf je einem separat ausrichtbaren Trägerelement aufgesetzt und mit Reflektoroptiken versehen ist, die einen breiten Abstrahlwinkel bewirken, wodurch die Lichtabstrahlung dieses LED-Strahlerpaars zum einen getrennt voneinander ausrichtbar ist zur gezielten Ausleuchtung der dem Flutlichtmast näher liegenden randnahen Bereiche des Sportplatzes. Zum anderen wird durch den breiteren Abstrahlwinkel bewirkt dass diese Bereiche in der Nähe des Mastes auf die vergleichsweise kurze Distanzflächig ausgestrahlt werden können.

Bei einer vorteilhaften Bauform weist das obere LED-Strahlerpaar durch die verwendeten Gehäuse mit Reflektoroptik einen engen Abstrahlwinkel zwischen etwa 7° und 25° für die lange Distanz und die das untere LED-Strahlerpaar bildenden LED-Strahler einen breiten Abstrahlwinkel für die kurze Distanz zwischen etwa 40° und 60° auf. Auf diese Weise ist die angesprochene Ausleuchtung gezielt möglich.

Diese Aspekte der variierenden Abstrahloptiken innerhalb einer erfindungsgemäßen Hochleistungs-LED-Flutlichtleuchte sind ganz zentral, um die angestrebten vorteilhaften Effekte umsetzen zu können und stellen hierbei eine Lösung dar, die so im Stand der Technik nicht vorliegt, da hier in der Regel entweder einzelne sehr lichtstarke Strahler Anwendung finden, die bei großen Lichtverlusten dennoch keine gleichmäßige Feldabdeckung erreichen können, oder es wird mit einer großen Zahl von Einzelleuchten gearbeitet, die allerdings auch lediglich eine Aufsummierung in der Fläche bewirken sollen. Die gezielte Integration unterschiedlicher Strahler mit genauer Ausrichtung innerhalb einer Hochleistungs-LED-Flutlichtleuchte wird so nicht realisiert oder nahegelegt.

In einer vorteilhaften Bauform ist hierbei an einem etwa U-förmigen Grundträger, der am Flutlichtmast zu befestigen ist, ein Querträger angeordnet, der eine paarweise Anordnung zweier LED-Strahlerleuchten trägt, die lediglich um eine Schwenkachse in ihrem Abstrahlwinkel auf den Sportplatz verändert werden können. Unterhalb dieser Anordnung befindet sich zumindest eine weitere gelenkige Halterung, die die bspw. zwei weiteren LED-Strahler trägt, die unabhängig voneinander und unabhängig von der paarweise angeordneten LED-Strahlern in zwei Gelenkebenen verschwenkbar sind, weshalb sie auf jeden beliebigen Punkt des Sportfeldes ausgerichtet werden können.

Dies bewirkt bei der Anordnung des U-förmigen Trägers an einem Flutlichtmast, dass zum einen die zwei gelenkig individuell ausrichtbaren LED-Strahler beispielsweise zur Spielfeldecke und zu einer Außenlinie des Sportplatzes gerichtet werden können, und gleichzeitig die paarweise angeordneten Strahler quasi als Grundbeleuchtung zentral auf das Spielfeld gerichtet werden können. In der Praxis führt dies bei der Anordnung von beispielsweise 16 dieser Flutlichtleuchten an den sechs seitlichen, den Sportplatz umgebenden Flutlichtmasten, zu 64 einzelnen LED-Abstrahlungen aus den 64 LED-Strahlern. Bei einer gemäß dieser Bauform paarweisen Ausrichtung von 2 LED-Strahlern und 2 weiteren frei ausrichtbaren LED-Strahlern ergeben sich für jede der verbauten LED-Flutlichtleuchten 3 mögliche unterschiedliche Abstrahlwinkel, wodurch 48 verschiedene Lichtabstrahlungen aus den 16 Flutlichtleuchten auf den Sportplatz abgegeben werden können, so dass der Sportplatz vollständig und gleichmäßig beleuchtet ist.

Für eine vollflächige Beleuchtung bei diesen Gegebenheiten ist eine spezielle konzeptionelle Ausrichtung der Leuchten vorgesehen, um durch eine vorteilhafte Überschneidung der aus den Einzelabstrahlungen gebildeten Lichtfelder die gleichmäßige Verteilung auf dem Sportplatz optimieren zu können. Eine alternative Bauform der Flutlichtanlage sieht hierbei vor, dass spezielle Trägerrahmenanordnungen der Flutlichtleuchten so vorkonzeptioniert sind, dass bereits ohne spätere Ausrichtung der einzelnen Leuchten am Trägerrahmen die exakte Ausrichtung zum Sportfeld erreicht ist. Diese wird vorgegeben durch die Parameter der genauen Anordnung der Flutlichtmasten an den seitlichen Rändern des Sportplatzes, die Höhe der Anordnung der Flutlichtleuchten an den entsprechenden Flutlichtmasten sowie der grundsätzlichen Begrenzung bzw. Größe des Sportplatzes selbst.

Da diese Parameter bei bestehenden Sportplatzanlagen häufig standardisiert vorliegen, insbesondere aber bei neu angelegten Sportplätzen in einer mit der Flutlichanlage abgestimmten Vorkonzeptionierung vorgesehen werden können, ist es erfindungsgemäß vorgesehen, die speziellen Abwinklungen der einzelnen LED-Strahler der Flutlichtleuchten genau so vorzukonzeptionieren, dass die Flutlichtleuchten, mit den darin unterschiedlich ausgerichteten LED-Strahlern ohne weiteren Einstellungsbedarf an den definierten Punkten der Flutlichtmasten befestigt werden können.

Hierdurch ergibt sich eine erfindungsgemäße Flutlichtanlage, bei der an den jeweiligen Flutlichtmasten speziell konfektionierte Flutlichtleuchten angeordnet werden, deren einzelne LED-Strahler jeweils nur für den speziellen Mast und Befestigungspunkt ausgelegt sind, an dem sie zu befestigen sind. Auf diese Weise ergeben sich in dieser Flutlichtanlage mehrere unterschiedlich vorkonzeptionierte Trägerrahmen für diese Flutlichtleuchten. Hierbei werden sich auch paarweise gleich gestaltete Trägerrahmen ergeben, beispielsweise bei den auf etwa der Höhe der Mittellinie des Sportfeldes angeordneten sich gegenüber stehenden Flutlichtmasten oder auch bei den sich diagonal gegenüber liegenden in etwa an den Ecken des Spielfeldes angeordneten Masten, bei denen gleiche Trägerrahmenkonfigurationen verwendet werden können.

Ein wesentlicher Vorteil und somit auch ein zwingender Aspekt zur wirtschaftlichen Anwendung der LED-Beleuchtung an Sportplätzen ist hierbei, dass die erfindungsgemäße Flutlichtanlage den im Stand der Technik üblichen Verlust an Lichtabstrahlung, die entweder Bereiche des Sportfeldes beleuchtet, die bereits hinreichend ausgeleuchtet sind oder die über die Außenkanten des zu beleuchtenden Sportplatzes hinaus abstrahlen, minimiert. Hier spielt auch eine Rolle, dass erfindungsgemäß vorgesehen ist, dass die unterschiedlichen LED-Strahler, die in einer Flutlichtleuchte zusammen wirken, auch unterschiedlich konfektioniert sein können in Bezug auf sowohl deren Lichtleistung aber auch in Bezug auf deren Optik. Es werden daher erfindungsgemäß unterschiedliche Reflektoren in den in einer Flutlichtleuchte gemeinsam verwendeten LED-Strahlern eingesetzt.

Auf diese Weise weist beispielsweise ein am Eckmast der Flutlichtanlage vergleichsweise steil nach unten in eine Ecke des Sportplatzes abstrahlender LED-Strahler eine andere Lichtstärke und Streueigenschaften auf, als ein in derselben Flutlichtleuchte verwendeter auf das Feld mittig ausgerichteter LED-Strahler. Auf diese Weise ist es zusätzlich möglich, die Beleuchtung des Sportfeldes zu optimieren und gleichzeitig nur die Leistungsaufnahme durch die Kombination der einzelnen LED-Strahler in den Flutlichtleuchten zu beanspruchen, die tatsächlich erforderlich ist, um die normierte Lichtstärke auf dem Spielfeld zu erreichen. Dies ist eine wesentliche Abweichung und Verbesserung gegenüber dem breit streuenden und insofern nicht differenziert abstrahlenden Flutlichtleuchten, die aktuell auch im Bereich der LED-Flutlichtplanungen zum Einsatz kommen.

Nachfolgend soll die Erfindung anhand von Zeichnungen näher erläutert werden. Es zeigen
- Figur 1: eine Anordnung von Flutlichtleuchten an Flutlichtmasten, wie diese aktuell weite Verbreitung findet,
- Figur 2: eine erfindungsgemäße Hochleistungs-LED-Flutlichtleuchte 1 in perspektivischer Frontansicht am Trägerrahmen,
- Figur 3: eine erfindungsgemäße Hochleistungs-LED-Flutlichtleuchte 1 in perspektivischer Rückansicht am Trägerrahmen,
- Figur 4: einen Tragerrahmen der erfindungsgemäßen Hochleistungs-LED-Flutlichtleuchte 1 ohne LED-Strahler in perspektivischer Rückansicht sowie
- Figur 5: ein Abstrahlschema zur Ausleuchtung eines Sportfeldes bei 6 seitlichen Flutlichtmasten.

Aus Figur 1 wird deutlich, wie momentan die große Mehrheit der Sportplätze mit Flutlichtanlagen ausgestattet sind. An den Längskanten des Sportfeldes sind je 3 Flutlichtmasten 2 aufgestellt, an deren oberen Ende die Flutlichtleuchten montiert sind. Bei den traditionellen Leuchtmitteln sind hierbei an den Ecken je eine und in der Mitte je 2 derartige Flutlichtleuchten an den Masten montiert.

Die weiteren Figuren 2 bis 4 betreffen die erfindungsgemäße Hochleistungs-LED-Flutlichtleuchte 1 und den hierfür neu entwickelten Trägerrahmen.

Die Figuren 2 und 3 zeigen hierbei auch die montierten LED-Strahler, wobei bei dieser Bauform am Trägerrahmen 4 LED-Strahler gelenkig montiert sind. Diese LED-Strahler sind gebildet aus einem rückwärtigen Kühlkörper 5, an den ein Gehäuse 6 anschließt, in dem nicht dargestellt der LED-Chip sowie diesem vorangesetzt die Reflektoroptik angeordnet sind. Abgeschlossen wird diese bauliche Einheit durch eine Frontscheibe 7, wodurch der LED-Strahler komplett geschlossen ausgebildet werden kann, die Wärmeabfuhr vom LED-Chip aber durch den direkt rückseitig an diesen anschließenden Kühlkörper voll gesichert ist.

Diese LED-Strahler sind nun erfindungsgemäß montiert auf Trägerelemente 4 und 4', wobei in der dargestellten Bauform das Trägerelement 4 zwei parallele LED-Strahler trägt und die zwei weiteren Trägerelemente 4' je einen LED-Strahler, wobei die Trägerelemente 4' unabhängig voneinander schwenkbar ausgebildet sind. Das Trägerelement 4 ist hierbei seitlich an den freien Enden eines U-förmigen Grundkörper 3 des Trägerrahmens gelenkig befestigt, in der Darstellung durch Schrauben 10 gehalten. Hier kann demnach ein Verschwenken des ersten Trägerelementes 4 und der daran angeordneten LED-Strahler um eine Schwenkachse hin zum Sportfeld erfolgen. Die zweiten Trägerelemente 4' werden ebenfalls am ersten Trägerelement 4 geführt, weisen gegenüber dessen Schwenkbewegung aber eine weitere Ausrichtbarkeit um zwei weitere Schwenkachsen auf.

Dies wird erreicht durch einen Trägerarm 12, der am ersten Trägerelement rückseitig befestigt ist, bzw. mit diesem eine bauliche Einheit bildet. An diesem Trägerarm 12 sind Trägerkörper 13 schwenkbar in der ersten Gelenkverbindung 11 angelenkt, in der dargestellten Bauform mittels Bohrungen im freien Ende des Trägerarms 12 sowie in den Trägerkörpern 13, die mittels einer Verbindungsschraube zur ersten Gelenkverbindung 11 verbunden werden.

Neben dieser ersten Schwenkachse um den Trägerarm 12 weisen die zwei einzelnen LED-Strahler an den zweiten Trägerelementen 13 eine weitere Schwenkachse an einer zweiten Gelenkverbindung 8 zwischen den zweiten Trägerelementen 4' und dem Trägerkörpern 13 auf, die in der dargestellten Bauform gegenüber der ersten Gelenkverbindung 11 um 90° versetzt ist. So ist gewährleistet, dass diese zwei einzelnen LED-Strahler ausreichende Freiheitsgrade aufweisen, um diese auf eine beliebige Stelle des auszuleuchtenden Sportplatzes richten zu können.

Die Trägerelemente 4 und 4' weisen rückwärtige Bohrungen auf, um eine Verkabelung der LED-Strahler durch die Kühlkörper 5 vornehmen zu können.

In den Figuren 2 und 3 ist zudem erkennbar, dass das LED-Strahler-Gehäuse 6 in verschiedenen Bauformen in einer Flutlichtleuchte verbaut werden kann. Hierfür wird bei den Bezifferungen 6' und 6" deutlich, dass das Gehäuse 6" deutlich kürzer gebaut ist. Somit ist auch der eingesetzte Reflektor deutlich flacher gebaut und hat somit abweichende Abstrahleigenschaften gegenüber dem Reflektor, der in Gehäuse 6' verbaut ist. Auf diese Weise können in einer Flutlichtleuchte durch die Wahl unterschiedlicher Bauformen von LED-Strahlern in Bezug auf Reflektoren, Gehäuse und LED-Chips unterschiedliche Lichtabstrahlungen realisiert werden, die zudem noch unterschiedlich ausgerichtet sind, was das große Maß an Variabilität dieser Flutlichtleuchten verdeutlicht.

Diese Funktion wird zudem im Abstrahlschema der Figur 5 deutlich. Hier ist anhand der von den Flutlichtmasten A und B abgehenden Pfeile schematisch dargestellt, wie die Lichtabstrahlung der Flutlichtleuchten 1 erfolgt. Es sind hierbei jeweils kürzeren Pfeile 18 und längerer Pfeile 17 dargestellt, was verdeutlicht, dass hier die Abstrahldistanzen der in einer Flutlichtleuchte verbauten LED Strahler 14 sehr unterschiedlich festgelegt sind. Die kürzeren Pfeile 18 bewegen sich in einem engeren Radius um den jeweiligen Mast A oder B und bewirken hier die Ausstrahlung des Spielfeldes gerade in den problematischen Rand- und Eckbereichen eine Spielfelds, die bei herkömmlichen Flutlichtanlagen oft sehr schwach und somit häufig auch entgegen der eigentlichen Normierung unterbeleuchtet sind.

Figur 5 zeigt hierbei 2 sich gegenüberliegende mittig angeordnete Flutlichtmasten A und 4 eckennah angeordnete Flutlichtmasten B. Dieses in den Ecken angeordneten Flutlichtmasten B sind entsprechend diesem Beispiel mit je 2 der erfindungsgemäßen Flutlichtleuchten 1 ausgestattet und tragen somit insgesamt 8 LED-Strahler 14. Von diesen 8 LED-Strahlern 14 sind erfindungsgemäß je 2 Strahlerpaare 15 parallel angeordnet und weisen entsprechende Reflektorgehäuse auf, die eine Abstrahlung über eine längere Distanz durch die gegenseitige Verstärkung und eine engere Reflektoroptik ermöglichen. Da es 2 solche Paare 15 an einem Flutlichtmasten B in der Ecke des Platzes gibt, gibt es auch 2 von diesem Mast B ausgehende lange Pfeile 17, die in die Mitte des Spielfeldes abstrahlen und somit den zentralen Feldbereich beleuchten.

Hinzu kommen 4 unterschiedlich ausgerichtete kurze Pfeile 18, die für die mit breiter Abstrahloptik versehenen unteren LED Strahlerpaare 16 stehen. Bei 2 verwendeten Flutlichtleuchten 1 an einem in der Ecke positionierten Flutlichtmast B ergeben sich daher insgesamt 4 einzelne Lichtabstrahlungspfeile 18, die in der Ecke des auszuleuchtenden Spielfeldes in unterschiedliche Richtungen abstrahlen und somit auch diesen Bereich wirkungsvoll in vorgeschriebener Form ausstrahlen.

Da die Beleuchtung des Spielfelds mit den 6 seitlich Masten A und B als eine Art Spiegelung eines Halbfeldes betrachtet werden kann, findet sich bei den mittleren Masten A eine genau doppelte Bestückung in Verhältnis zu den Eckmasten B. D.h., an einem mittleren Mast A sind 4 dieser erfindungsgemäßen Flutlichtleuchten 1 angeordnet, weshalb auch von einem mittleren Mast A ausgehend im Beleuchtungsschema 4 lange Pfeile 17 und 8 kurze Pfeile 18 vorliegen, die teilweise das mittlere Feld und teilweise den Randbereich des Spielfeldes abdecken.

Dieses Beleuchtungsschema verdeutlicht die große Stärke des erfindungsgemäßen Flutlicht-Leuchtenkonzeptes, da die Lichtabstrahlung mit einer sehr überschaubaren Zahl von LED-Hochleistungs-Leuchten erreicht werden kann, da diese individualisierte sind sowohl von ihren Abstrahleigenschaften her als auch von ihrer Ausrichtung auf das Spielfeld her und somit erreicht wird, dass keine Redundanzen der Abstrahlung in Bereichen stattfinden, in denen im Grunde genommen bereits eine ausreichende Lichtqualität vorliegt und umgekehrt nicht Randbereiche und Bereiche vernachlässigt werden, die ebenso wichtig sind und gleich behandelt werden sollten, wie beispielsweise die Mitte des Feldes.

## Patentansprüche

1. Hochleistungs-LED-Flutlichtleuchten (1) zur Anordnung an Flutlichtmasten (2) an den seitlichen Rändern eines Sportplatzes zu dessen Beleuchtung,
- wobei jede LED-Flutlichtleuchte (1) 4 LED-Strahler (14) umfasst, die gebildet sind zumindest aus einem Gehäuse (6), einem Kühlkörper (5), einer Reflektoroptik und einem Hochleistungs-LED-Chip,
- wobei die LED-Strahler (14) paarweise an einem Trägerrahmen mit Gelenkverbindungen angeordnet sind,
- wobei ein oberes LED-Strahlerpaar (15) parallel ausgerichtet auf einem gemeinsamen Trägerelement (4) aufsitzt und mit einer Reflektoroptik versehen ist, die einen engen Abstrahlwinkel bewirkt, wodurch die Lichtabstrahlung dieses LED-Strahlerpaars (15) sich gleich ausgerichtet verstärkt und so weitere Strecken überwindet, um den mittleren Bereich des Sportplatzes zu erreichen,
- wohingegen ein unteres LED-Strahlerpaar (16) auf je einem separat ausrichtbaren Trägerelement (4')aufsitzt und mit Reflektoroptiken versehen ist, die einen breiten Abstrahlwinkel bewirken, wodurch die Lichtabstrahlung dieses LED-Strahlerpaars (16) getrennt voneinander ausrichtbar ist zur gezielten Ausleuchtung der dem Flutlichtmast näher liegenden randnahen Bereiche des Sportplatzes.

2. Hochleistungs-LED-Flutlichtleuchten nach Anspruch 1,
**dadurch gekennzeichnet, dass**
die die Hochleistungs-LED-Flutlichtleuchte (1) bildenden LED-Strahler (14) unterschiedliche Leistungen und/oder Gehäusebauformen und/oder Reflektoren und/oder LED-Chips aufweisen.

3. Hochleistungs-LED-Flutlichtleuchten nach Anspruch 1 oder 2,
**dadurch gekennzeichnet, dass**
die eine Hochleistungs-LED-Flutlichtleuchte (1) bildenden LED-Strahler (14) einzeln und/oder paarweise steuerbar sind in Bezug auf ihre Leistung sowie die abgegebene LED-Lichtfarbe durch eine dem jeweiligen LED-Strahler zugeordnete Steuerelektronik.

4. Hochleistungs-LED-Flutlichtleuchten nach einem der vorangegangenen Ansprüche,
**dadurch gekennzeichnet, dass**
der Trägerrahmen einen in etwa U-förmigen Grundkörper (3) aufweist, wobei in etwa an den zwei freien Enden des in etwa U-förmigen Grundkörpers (3) die LED-Strahler (14) auf den einzelnen und gemeinsamen Trägerelementen (4, 4') gelenkig verschwenkbar angeordnet sind.

5. Hochleistungs-LED-Flutlichtleuchten (1) nach einem der vorangegangenen Ansprüche,
**dadurch gekennzeichnet, dass**
die zwei das obere LED-Strahlerpaar (15) bildenden LED-Strahler (14) auf einem ersten, am U-förmigen Grundkörper (3) gelenkig befestigten gemeinsamen Trägerelement (4) angeordnet sind, an dem ein Trägerarm (12) oder Trägerfortsatz angeordnet ist, an dem zwei weitere Trägerelemente (4') verschwenkbar angeordnet sind, an denen die das untere LED-Strahlerpaar (16) bildenden LED-Strahler (14) ebenfalls verschwenkbar befestigt sind, wodurch die Ausrichtung dieser unteren LED-Strahler (14) in zwei Schwenkachsen erfolgt.

6. Hochleistungs-LED-Flutlichtleuchten nach Anspruch 5,
**dadurch gekennzeichnet, dass**
zumindest zwei Trägerkörper (13) um eine gemeinsame Schwenkachse verschwenkbar am Trägerarm (12) angeordnet sind, wobei die LED-Strahler (14) auf zweiten Trägerelmenten (4') befestigt sind, die an diesen Trägerkörpern (13) um eine etwa 90° gegenüber der ersten Schwenkachse versetzten zweiten Schwenkachse verschwenkbar befestigt sind.

7. Hochleistungs-LED-Flutlichtleuchten nach einem der vorangegangenen Ansprüche,
**dadurch gekennzeichnet, dass**
das obere LED-Strahlerpaar (15) durch die verwendeten Gehäuse mit Reflektoroptik einen engen Abstrahlwinkel zwischen etwa 7° und 25° für die lange Distanz und die das untere LED-Strahlerpaar (16) bildenden LED-Strahler (14) einen breiten Abstrahlwinkel für die kurze Distanz zwischen etwa 40° und 60° aufweisen.

8. Flutlichtanlage zur Beleuchtung von Sportplätzen umfassend Hochleistungs-LED-Flutlichtleuchten (1) gemäß den vorangegangenen Ansprüchen,
**dadurch gekennzeichnet, dass**
- die Flutlichtanlage an zumindest 4 den Sportplatz umgebenden Flutlichtmasten angeordnet ist, wobei diese 4 Flutlichtmasten an den Ecken und/oder Längskanten des Sportplatzes gleichmäßig verteilt sind,
- wobei an den Flutlichtmasten zumindest 16 LED-Flutlichtleuchten (1) mit je zumindest 4 integrierten LED-Strahlern (14) Querträgern angeordnet sind.

9. Flutlichtanlage zur Beleuchtung von Sportplätzen umfassend Hochleistungs-LED-Flutlichtleuchten gemäß dem vorangegangenen Anspruch 8,
**dadurch gekennzeichnet, dass**
- die Flutlichtanlage an zumindest 6 den Sportplatz umgebenden Flutlichtmasten (2) angeordnet ist, wobei diese 6 Flutlichtmasten (2) an den Längskanten des Sportplatzes gleichmäßig verteilt sind,
- wobei an den den Ecken des Sportplatzes zugeordneten 4 Flutlichtmasten (2) je 2 LED-Flutlichtleuchten (1) mit je zumindest 4 integrierten LED-Strahlern (14) und
- an den 2 mittig etwa auf Höhe der Mittellinie des Sportplatzes beidseitig angeordneten Flutlichtmasten (2) je 4 LED-Flutlichtleuchten (1) an Querträgern angeordnet sind.

## Claims

1. High-power LED floodlight lamps (1) for arrangement on floodlight towers (2) on the lateral sides of a sports field for its illumination,
- wherein each LED floodlight lamp (1) comprises 4 LED emitters (14), which are formed at least from a housing (6), a cooling element (5), a reflector lens and a high-power LED chip,
- wherein the LED emitters (14) are arranged in pairs on a carrier frame having joint connections,
- wherein an upper LED emitter pair (15) sits on a common carrier element (4), aligned in parallel, and is provided with a reflector lens which effects a narrow emission angle, whereby the light emission of this LED emitter pair (15) is amplified in an equally aligned manner and thus overcomes further sections in order to reach the center region of the sports field,
- while a lower LED emitter pair (16) sits respectively on a separately alignable carrier element (4') and is provided with reflector lenses which effect a wide emission angle, whereby the light emission of this LED emitter pair (16) is alignable separately from each other for targeted illumination of the regions near to the edge of the sports field located closer to the floodlight tower.

2. High-power LED floodlight lamps according to Claim 1,
**characterized in that**
the LED emitters (14) forming the high-power LED floodlight lamp (1) have different powers and/or housing designs and/or reflectors and/or LED chips.

3. High-power LED floodlight lamps according to Claim 1 or 2,
**characterized in that**
the LED emitters (14) forming a high-power LED floodlight lamp (1) are controllable individually and/or in pairs in regard to their power as well as the output LED light color by control electronics associated with the respective LED emitter.

4. High-power LED floodlight lamps according to one of the preceding claims,
**characterized in that**
the carrier frame comprises a roughly U-shaped base body (3), wherein roughly at the two free ends of the roughly U-shaped base body (3) the LED emitters (14) are arranged in a swivel-mountable manner on the individual and common carrier elements (4, 4').

5. High-power LED floodlight lamps (1) according to one of the preceding claims,
**characterized in that**
the two LED emitters (14) forming the upper LED emitter pair (15) are arranged on a first common carrier element (4) which is hinged to the U-shaped base body (3) and on which a carrier arm (12) or carrier extension is arranged, on which two further carrier elements (4') are pivotably arranged, to which the LED emitters (14) forming the lower LED emitter pair (16) are likewise pivotably attached, so that the alignment of these lower LED emitters (14) occurs in two swivel axes.

6. High-power LED floodlight lamps according to Claim 5,
**characterized in that**
at least two carrier bodies (13) are arranged about a common swivel axis pivotable on the carrier arm (12), wherein the LED emitters (14) are attached to second carrier elements (4'), which are pivotably attached to these carrier bodies (13) about a second swivel axis offset by around 90° from the first swivel axis.

7. High-power LED floodlight lamps according to one of the preceding claims,
**characterized in that**
the upper LED emitter pair (15) thanks to the housings used having reflector lens has a narrow emission angle between around 7° and 25° for the long distance and the LED emitters (14) forming the lower LED emitter pair (16) have a wide emission angle for the short distance between around 40° and 60°.

8. Floodlight system for the illumination of sports fields, comprising high-power LED floodlight lamps (1) according to the preceding claims,
**characterized in that**
- the floodlight system is arranged on at least 4 floodlight towers surrounding the sports field, wherein these 4 floodlight towers are distributed uniformly at the corners and/or long edges of the sports field,
- wherein at least 16 LED floodlight lamps (1) each with at least 4 integrated LED emitters (14) are arranged on crossbeams on the floodlight towers.

9. Floodlight system for the illumination of sports fields, comprising high-power LED floodlight lamps according to the preceding Claim 8,
**characterized in that**
- the floodlight system is arranged on at least 6 floodlight towers (2) surrounding the sports field, wherein these 6 floodlight towers (2) are distributed uniformly at the long edges of the sports field,
- wherein on the 4 floodlight towers (2) associated with the corners of the sports field there are respectively arranged 2 LED floodlight lamps (1) each with at least 4 integrated LED emitters (14) and
- on the 2 floodlight towers (2) arranged centrally at roughly the height of the center line of the sports field on both sides there are respectively arranged 4 LED floodlight lamps (1) on crossbeams.

## Revendications

1. Projecteurs à LED à haute performance (1) destinés à être disposés sur des mâts de projecteur (2) au niveau des bords latéraux d'un terrain de sport pour éclairer celui-ci,
- chaque projecteur à LED (1) comprenant 4 lampes à LED (14) qui sont formées au moins d'un boîtier (6), d'un dissipateur thermique (5), d'une optique à réflecteur et d'une puce de LED à haute performance,
- les lampes à LED (14) étant disposées par paires sur un cadre de support pourvu de liaisons articulées,
- une paire de lampes à LED supérieure (15) étant placée en parallèle sur un élément de support commun (4) et étant pourvue d'une optique à réflecteur qui génère un angle de faisceau étroit de manière à amplifier l'émission de lumière de cette paire de lampes à LED (15) lorsqu'elles sont orientées dans la même direction et à dominer d'autres sections pour atteindre la zone centrale du terrain de sport,
- alors qu'une paire de lampes à LED inférieure (16) est placée sur un élément de support (4') pouvant être orienté séparément et est pourvue d'une optique à réflecteur qui génère un angle de faisceau large de manière à pouvoir orienter l'émission de lumière de cette paire de lampes à LED (16) séparément pour éclairer de manière ciblée les zones en bordure du terrain de sport qui sont proches du mât de projecteur.

2. Projecteurs à LED à haute performance selon la revendication 1,
**caractérisés en ce que**
les lampes à LED (14) formant les projecteurs à LED à haute performance (1) ont différentes puissances et/ou conceptions de boîtier et/ou des réflecteurs et/ou des puces de LED.

3. Projecteurs à LED à haute performance selon la revendication 1 ou 2,
**caractérisés en ce que**
les lampes à LED (14) formant un projecteur à LED à haute performance (1) peuvent être commandées individuellement et/ou par paires quant à leur puissance et la couleur de lumière de LED émise par le biais d'une électronique de commande associée à la lampe de LED respective.

4. Projecteurs à LED à haute performance selon l'une des revendications précédentes,
**caractérisés en ce que**
le cadre de support comporte un corps de base (3) approximativement en forme de U, les lampes à LED (14) étant disposées de manière pivotante et articulée sur les éléments de support individuels et communs (4, 4') approximativement aux deux extrémités libres du corps de base (3) approximativement en forme de U.

5. Projecteurs à LED à haute performance (1} selon l'une des revendications précédentes,
**caractérisés en ce que**
les deux lampes à LED (14} formant la paire de lampes à LED supérieure (15) sont disposées sur un premier élément de support commun (4) qui est fixé de manière articulé au corps de base (3) approximativement en forme de U et sur lequel est disposé un bras de support (12) ou un prolongement de support sur lequel sont disposés deux autres éléments de support (4') de manière pivotante sur lesquels les lampes à LED (14) formant la paire de lampes à LED inférieure (16) sont également fixées de manière pivotante de manière à ce que l'orientation de ces lampes à LED inférieures (14) soit effectuée selon deux axes de pivotement.

6. Projecteurs à LED à haute performance selon la revendication 5,
**caractérisés en ce que**
au moins deux corps de support (13) sont disposés sur le bras de support (12) de manière à pouvoir pivoter sur un axe de pivotement commun, les lampes à LED (14) étant fixées à des deuxièmes éléments de support (4') qui sont fixés à ces corps de support (13) de manière à pouvoir pivoter sur un deuxième axe de pivotement décalé d'environ 90° par rapport au premier axe de pivotement.

7. Projecteurs à LED à haute performance selon l'une des revendications précédentes,
**caractérisés en ce que**
la paire de lampes à LED supérieure (15) a un angle de faisceau étroit entre environ 7° et 25° pour la longue distance par le biais du boîtier utilisé pourvu de l'optique à réflecteur et les lampes à LED (14) formant la paire de lampes à LED inférieure (16) ont un angle de faisceau large entre environ 40° et 60° pour la courte distance.

8. Système de projecteurs destiné à éclairer des terrains de sport et comprenant des projecteurs à LED (1) à haute performance selon les revendications précédentes,
**caractérisé en ce que**
- le système de projecteurs est disposé sur au moins 4 mâts de projecteurs entourant le terrain de sport, ces 4 mâts de projecteurs étant répartis uniformément aux angles et/ou aux bords longitudinaux du terrain de sport,
- au moins 16 projecteurs à LED (1) pourvus chacun d'au moins 4 lampes à LED intégrées (14) et des traverses étant disposés sur les mâts de projecteurs.

9. Système de projecteurs destiné à éclairer des terrains de sport et comprenant des projecteurs à LED à haute performance selon la revendication 8 précédente, **caractérisé en ce que**
- le système de projecteurs est disposé sur au moins 6 mâts de projecteurs (2) entourant le terrain de sport, ces 6 mâts de projecteurs (2) étant répartis régulièrement le long des bords longitudinaux du terrain de sport,
- 2 projecteurs à LED (1) pourvus chacun d'au moins 4 lampes à LED intégrées (14) étant disposés sur les 4 mâts de projecteurs (2) associés aux coins du terrain de sport, et
- 4 projecteurs à LED (1) étant disposés sur chacun des traverses sur les 2 mâts de projecteurs (2) disposés de part et d'autre à peu près au niveau de la ligne médiane du terrain de sport.
